# EUROPÄISCHE PATENTSCHRIFT

(11) **EP 0 391 119 B1**
(45) Veröffentlichungstag und Bekanntmachung des Hinweises auf die Patenterteilung: **17.06.1992**
(21) Anmeldenummer: 90105130.0
(22) Anmeldetag: 19.03.1990
(51) Int. Cl.: E21B 17/042, E21D 21/00

(54) **Verbindungselement für eine Schraubverbindung von selbstbohrenden Injektionsankern**
Connecting element for a threaded joint of self-drilling injection anchors
Elément de connexion pour un raccord vissé de boulons d'ancrage à injection auto-forants

(30) Priorität: 01.04.1989 DE 3910627
(43) Veröffentlichungstag der Anmeldung: 10.10.1990
(73) Patentinhaber: Friedr. Ischebeck GmbH, D-58256 Ennepetal (DE)
(72) Erfinder: Ischebeck, Ernst F., D-5828 Ennepetal (DE); Isenberg, Jochen, D-5828 Ennepetal (DE)
(74) Vertreter: Müller, Enno, Dipl.-Ing.

(56) Entgegenhaltungen:
- DE-C- 568 114
- US-A- 1 952 996
- US-A- 3 537 738
- US-A- 4 588 213
- US-A- 4 770 448

## Beschreibung

Die Erfindung betrifft ein Verbindungselement, insbesondere eine Kupplungsmuffe, für eine Schraubverbindung von selbstbohrenden Injektionsankern bzw. zugeordneten Teilen. Das Verbindungselement weist auf einer zylindrischen Grundfläche ausgebildet ein Innengewinde auf, wobei der Injektionsanker bzw. das zugeordnete Teil ein entsprechendes, auf einer zylindrischen Grundfläche ausgebildetes Außengewinde aufweist. Das zugeordnete Teil kann insbesondere eine Bohrkrone für ein Ankerteil sein ; (siehe US-A-1952996).

Derartige Injektionsanker bzw. allgemein Ankerelemente werden im Baubereich zu verschiedensten Zwecken eingesetzt. Beispielsweise im Tunnelbau zur Sicherung einer Gewölbeausbildung. Die Injektionsanker werden etwa radial zu dem Gewölbe in das umgebende Gestein eingetrieben und dort durch eingespülten Beton verankert. Es sind darüber hinaus noch eine Reihe verschiedener anderer Anwendungsmöglichkeiten gegeben.

Wesentlich ist, daß ein derartiger Injektionsanker im Zuge des Eintreibens in den Boden bzw. eine Gesteinsschicht aus mehreren Ankerelementen zusammengesetzt wird, die dann im Gestein oder dergleichen verbleiben. Die Ankerelemente werden durch Kupplungsmuffen miteinander verbunden. Die Kupplungsmuffen besitzen ausgehend von beiden Enden ein zylindrisches Innengewinde, so daß in beide Endbereiche der Kupplungsmuffe ein Ende des Ankerelementes eingeschraubt werden kann. Die Innengewinde laufen etwa mittig in der Kupplungsmuffe aus. Die Kupplungsmuffe bildet im Endbereich der Innengewinde eine umlaufende Schulter aus, gegen welche die Stirnflächen der eingeschraubten Enden der Ankerelemente stoßen.

Zur Verbindung von Bohrstangen und Bohrkronen ist es darüber hinaus bekannt, das Ende der Bohrstange und die Aufnahme der Bohrkrone jeweils aneinander angepaßt konisch auszubilden, z.B. mit einem Konuswinkel von 3° ; (siehe z.B. US-A-4770 448)

Hinsichtlich der erwähnten Verbindungselemente mit Innengewinde ist es auch bekannt, für eine Verbindung zwischen einer Bohrstange und einer Bohrkrone das Gewinde mit einem Freistich am Ende auszubilden, so daß die Stirnflächen des Bohrstangenendes und der Bohrkrone an planen Flächen aufeinander schlagen, um die Stoßenergie bei einem Bohrvorgang zu übertragen.

Allgemein ist es auch noch bekannt, bei Bewehrungsanschlüssen zur Übertragung überwiegend ruhender Kräfte Kupplungsmuffen mit kegligem Feingewinde auf der gesamten Muffenlänge auszubilden ; (siehe z.B. US-A-1952996).

Letztgenannte Bewehrungsanschlüsse lassen sich zwar sehr schnell verschrauben, sind auch relativ gut zu lösen, müssen jedoch innerhalb sehr enger Toleranzen mit hohem Aufwand gefertigt werden.

Bei einer rein kraftschlüssigen Verbindung über die erwähnte Konusausgestaltung kann ein Fressen zwischen den Konusflächen auftreten, so daß sich die Elemente nicht oder nur sehr schwer voneinander lösen lassen. Andererseits sind die übertragbaren Kräfte begrenzt. Es kann zu einem Durchdrehen kommen. Auch ist ein unbeabsichtigtes Lösen nicht ausgeschlossen.

Bei der zunächst erwähnten Verbindungsart über zylindrisches Innen- und Außengewinde ist zwar ein formschlüssiger Zusammenhalt gegeben, der ein unbeabsichtigtes Lösen nicht zuläßt und darüber hinaus die Übertragung hoher Kräfte ermöglicht. Es ist jedoch nicht auszuschließen, daß an der Verbindungsstelle, im Bereich der Stirnfläche des Ankerendes, welche Fläche auf die erwähnte umlaufende Schulter in der Muffe trifft, Relativbewegungen beim schlagenden Bohren auftreten. Hierdurch kann eine Erwärmung an der Verbindungsstelle eintreten, die zu einer Festigkeitsminderung führt und in der Kupplungsmuffe einen Dauerbruch auslösen kann. Es ist daher anzustreben, eine vorgespannte Verbindung zwischen bspw. dem Ankerteil und der Kupplungsmuffe zu haben. Andererseits sind insbesondere Injektionsanker und sie die verbindenden Kupplungsmuffen verlorene Teile, die, wie erwähnt, in den Gestein oder dergleichen verbleiben. Es wird daher auch angestrebt, diese Elemente möglichst preisgünstig auszubilden.

Ausgehend von dem aufgezeigten Stand der Technik stellt sich der Erfindung die Aufgabe, ein Verbindungselement, insbesondere eine Kupplungsmuffe, für beispielsweise selbstbohrende Injektionsanker anzugeben, das bei kostengünstiger Herstellbarkeit einen erhöhten Gebrauchswert aufweist.

Diese Aufgabe ist durch die im Anspruch 1 angegebene Erfindung gelöst.

Erfindungsgemäß ist vorgesehen, daß sich an die zylindrische Grundfläche des Innengewindes eine konisch zulaufende Grundfläche anschließt, auf welcher sich das Innengewinde fortsetzt. Bei unveränderter Ausbildung des einzuschraubenden Elementes, beispielsweise des Endes eines Injektionsankers, wird hierdurch erreicht, daß beim Einschrauben zunächst ein Verklemmen auftritt, wenn der Gewindeauslauf des Injektionsankers den Übergang zu dem konisch zulaufenden Bereich in dem Innengewinde des Verbindungselementes erreicht. Beim nachfolgenden schlagenden Bohren wird ein Endbereich des eingeschraubten Elementes um ein gewisses Maß in den konischen Bereich eingetrieben, und zwar unter Anpassung an den konischen Bereich durch eine Kaltverformung. Überraschenderweise hat sich herausgestellt, daß trotz einer sicheren, spielfreien Verbindung gleichwohl ein Trennen der Elemente durch Abschrauben nach einem Bohrvorgang, soweit erforderlich, möglich ist. Aufgrund der Verformungsvorgänge stellt sich eine Vorspannung in der Gewindeverbindung ein, verbunden mit einem sehr dichten Anliegen aneinander in den Gewindegängen. Es entsteht eine metallische Dichtung, welche insbesondere bei den erwähnten Injektionsankern vorteilhaft ist, die bekanntlich röhrenartig ausgebildet sind, zur Durchleitung von etwa Spülflüssigkeit oder Betonmasse. In weiterer Ausgestaltung ist vorgesehen, daß die Gewindetiefe und die Gewindesteigung in dem zylindrischen Bereich und in dem konischen Bereich gleich sind. Es wird in dem konischen Bereich die Gewindeprofilierung praktisch in gleicher Weise wie in dem zylindrischen Bereich fortgeführt. Aufgrund der Ausbildung des Gewindeprofils auf einer konischen Fläche ergibt sich jedoch eine gewisse Profilverzerrung. Es ist auch vorteilhaft, daß der Konuswinkel in dem konischen Bereich größer ist als der Grenzwinkel für Selbsthemmung der Werkstoffpaarung an der Verbindungsstelle. Bei Stahl beträgt der Grenzwinkel bekanntlich etwa 6°. Es ist bevorzugt, in den konischen Bereich den Konuswinkel deutlich über diesem Winkel für Selbsthemmung zu wählen. Für die Werkstoffpaarung Stahl auf Stahl ist bevorzugt, einen Konuswinkel von etwa 10° zu wählen. Bei einer Ausbildung des Verbindungselementes als Kupplungsmuffe ist diese symmetrisch bezüglich eines etwa mittigen Querschnittes ausgebildet. Ausgehend von diesem mittigen Querschnitt schließt sich in beiden Richtungen entsprechend zunächst ein sich konisch erweiternder Bereich mit Innengewinde an und sodann ein zylindrischer Bereich mit Innengewinde, wobei das Gewindeprofil in dem zylindrischen und dem konischen Bereich jeweils dasselbe ist, und zwar auf beiden Seiten. Weiter bevorzugt ist, daß das Innengewinde ein sogenanntes Kordelgewinde ist, wie es im einzelnen aus der beigefügten Zeichnung hervorgeht, auf welche noch weiter unten eingegangen ist. Das Kordelgewinde gleicht einem Trapezgewinde mit abgerundeten Flanken. Im einzelnen ist der zylindrische Bereich bevorzugt mit einer Länge ausgebildet, die etwa dem eineinhalbfachen des Gewindeaußendurchmessers des Innengewindes in diesem Bereich entspricht. Der konische Bereich ist bevorzugt mit einer Länge ausgebildet, die etwa 1/3 des Gewindeaußendurchmessers im zylindrischen Bereich entspricht.

Nachstehend ist die Erfindung noch weiter im einzelnen anhand der beigefügten Zeichnung, die jedoch lediglich Ausführungsbeispiele darstellt, erläutert. Hierbei zeigt:
Fig. 1 eine Kupplungsmuffe mit einseitig eingeschraubtem Ankerteil;
Fig. 2 eine vergrößerte Ausschnittsdarstellung des Innengewindes bei dem Gegenstand gemäß Fig. 1;
Fig. 3 ein weiteres alternatives Verbindungselement, mit einseitig ausgebildetem zylindrischen und konischem Gewindebereich.

Dargestellt und beschrieben ist eine Kupplungsmuffe 1 (Fig. 1), die mit einem Endbereich eines im einzelnen nicht dargestellten Injektionsankers 2 verbunden ist, sowie eine Einheitsübergangsmuffe 3 (Fig. 3), die weiter unten im einzelnen beschrieben ist.

Injektionsanker, bei welchen Kupplungsmuffen gemäß Fig. 1 bzw. Einheitsübergangsmuffen gemäß Fig. 3 bevorzugt zum Einsatz kommen, sind beispielsweise aus der DE-OS 34 00 182 bekannt.

Die in Fig. 1 dargestellte Kupplungsmuffe 1 besitzt zwei innere zylindrische Bereiche a, an welche sich jeweils ein konischer Bereich b anschließt. In dem zylindrischen Bereich a ist eine Gewindeprofilierung auf einer zylindrischen Grundfläche ausgebildet und in dem konichen Bereich b ist die Gewindeprofilierung auf einer konischen Grundfläche ausgebildet. Die Gewindeprofilierung ist in beiden Bereichen hinsichtlich der geometrischen Abmessungen, wie Gewindetiefe, Gewindesteigung und Querschnittsfläche einer Gewinderippe gleich. Die Gewindeprofilierungen unterscheiden sich nur dadurch, daß eben in dem konischen Bereich b die Gewindeprofilierung auf der konischen Fläche ausgebildet ist.

Ein Konuswinkel alpha des konischen Bereiches b ist größer als der Grenzwinkel für Selbsthemmung bei der zugrundeliegenden Werkstoffpaarung. Bei den Ausführungsbeispielen bestehen die Kupplungsmuffe, die Einheitsübergangsmuffe und auch die Ankerteile jeweils aus Stahlguß, für welche von einem Grenzwinkel für Selbstreibung von etwa 6° ausgegangen wird. Bevorzugt ist der Winkel alpha des konischen Bereiches deutlich größer, beim Ausführungsbeispiel etwa 10°. Bezüglich eines mittleren Querschnittes Q ist die Kupplungsmuffe 1 symmetrisch ausgebildet. Das Innengewinde 8 der Kupplungsmuffe 1 ist bevorzugt ein Kordelgewinde, wie es im einzelnen in Fig. 2 dargestellt ist. Es handelt sich im wesentlichen um ein Trapezgewinde mit abgerundeten übergängen 4 der Flanken 5 in den zylindrischen Abschnitt 6.

Die in Fig. 3 dargestellte Übergangsmuffe 3 dient zur Verbindung eines (nicht dargestellten) Ankerteiles 2 mit beispielsweise dem Abtrieb eines - gleichfalls nicht dargestelltenBohrhammers. Hierbei wird das Ankerteil 2 auf der in Fig. 3 linken Seite eingeschraubt, während das Antriebsteil des Bohrhammers auf der in Fig. 3 rechten Seite in die Übergangsmuffe eingeschraubt wird.

Wie beim Gegenstand gemäß Fig. 2 ist auch beim Gegenstand gemäß Fig. 3 das Innengewinde 8 auf der linken Seite der Übergangsmuffe 3 in einen zylindrischen Bereich a und einen konischen Bereich b aufgeteilt.

Während die Länge des Abschnittes a beim Gegenstand gemäß Fig. 1 etwa dem 1 1/2-fachen des Gewindeaußendurchmessers c entspricht, ist diese Länge beim Gegenstand gemäß Fig. 3 etwas größer gewählt. Sie entspricht etwa dem 1,8-fachen. Die Länge des Bereiches b entspricht etwa einem Drittel bis der Hälfte der Länge eines Außendurchmessers des Innengewindes 8 im Bereich des Abschnittes a. Die Länge dieses Abschnittes ist aber weniger von Bedeutung, wie weiter unten noch im einzelnen ausgeführt ist, da sie nicht voll ausgenutzt ist. Es ist jedoch von Bedeutung, daß sie mindestens die Länge eines Gewindeganges übertrifft.

Die beschriebene Gewindeausbildung kann auch bei einer Bohrkrone ausgebildet sein, die als vorderstes Element auf einen Injektionsanker ausgeschraubt wird. Insofern ist im Rahmen dieser Anmeldung die Bezeichnung Verbindungselement auch als Endelement, bspw. als Bohrkrone zu verstehen.

Beim Aufschrauben des Verbindungselementes auf das Ende eines Injektionsankers 2 oder dergleichen kann das Verbindungselement ohne weiteres soweit aufgeschraubt werden, bis das eingeschraubte Ende des Injektionsankers an den Übergang zu dem konischen Bereich stößt. Es stellt sich dann zunächst ein punktförmges Verklemmen in diesen Bereich ein. Durch den dann anzuschließenden Bohrhammer wird der Injektionsanker 2 und das Verbindungselement im folgenden drehend schlagendbeansprucht. Dies führt zu einem Umformvorgang im vorderen Bereich des Injektionsankerendes. Im Wege einer Kaltverformung paßt sich das Ende des Injektionsankers 2 an den konischen Bereich b des Innengewindes 8 an.

In Fig. 1 ist dies dadurch angedeutet, daß der letzte Gewindegang 10 des Injektionsankers 2 sich in dem konischen Bereich b befindet. Dies stimmt überein mit dem in der Praxis gefundenen Ergebnis, daß dieser Umformvorgang etwa auf der Länge eines Gewindeganges auftritt.

Nachdem eine feste Kupplung vorliegt, wird die Schlagenergie ausschließlich über den Kontakt in den Gewindegängen, durch die spielfrei verspannten Flanken erreicht. Wesentlich ist hierbei, daß zwangsläufig auch eine metallische Dichtung entsteht. Die Injektionsanker sind, wie sich bspw. aus Fig. 1 ergibt, mit einem inneren Kanal 7 ausgebildet, zur Durchleitung von Spülflüssigkeit oder einer Betonmasse. Bei Undichtigkeiten im Bereich der Kupplungsmuffe 1 oder auch der Übergangsmuffe 3 kann Spülflüssigkeit oder Betonmasse an unerwünschten Stellen austreten. Dies ist durch die hier beschriebene Ausbildung gleichzeitig zuverlässig verhindert.

Überraschenderweise läßt sich die Gewindeverbindung auch gut lösen. Hierbei ist der erwähnte große Konuswinkel von vorzugsweise ca. 10° mit von Bedeutung. Ein Fressen des Gewindes kann durch ein gutes Fetten der Stangenenden verhindert werden. Gleichzeitig wirkt sich in dieser Beziehung aber auch die Verfestigung an dem Endbereich des Injektionsankers 2 vorteilhaft aus, durch die Kaltverformung und auch eine gewisse Verfestigung des entsprechenden Bereiches des Innengewindes 8 der Kupplungsmuffe 1 oder der Übergangsmuffe 3.

Die in der vorstehenden Beschreibung, der Zeichnung und den Ansprüchen offenbarten Merkmalen der Erfindung können sowohl einzeln als auch in beliebiger Kombination für die Verwirklichung der Erfindung von Bedeutung sein.

## Patentansprüche

1. Verbindungselement, insbesondere Kupplungsmuffe (1), für eine Schraubverbindung von selbstbohrenden Injektionsankern (2) bzw. zugeordneten Teilen, mit einem auf einer zylindrischen Grundfläche (zylindrischer Bereich a) ausgebildeten Innengewinde (8), wobei der Injektionsanker (2) bzw. der zugeordnete Teil ein entsprechendes, auf einer zylindrischen Grundfläche ausgebildetes Außengewinde (9) aufweist, dadurch gekennzeichnet, daß an die zylindrische Grundfläche (Bereich a) des Innengewindes (8) eine konisch zulaufende Grundfläche (b) anschließt, auf welcher sich das Innengewinde (8) fortsetzt.

2. Verbindungselement, nach Anspruch 1, dadurch gekennzeichnet, daß Gewindetiefe und Gewindesteigung in dem zylindrischen Bereich (a) und dem konischen Bereich (b) gleich sind.

3. Verbindungselement, nach einem oder mehreren der vorstehenden Ansprüche, dadurch gekennzeichnet, daß ein Konuswinkel (alpha) größer ist als der Grenzwinkel für Selbsthemmung der Verbindungs-Werkstoffpaarung.

4. Verbindungselement, nach einem oder mehreren der vorstehenden Ansprüche, bei Ausbildung einer Kupplungsmuffe, dadurch gekennzeichnet, daß die Kupplungsmuffe (1) bezüglich eines etwa mittigen Querschnitts (Q) symmetrisch ausgebildet ist.

5. Verbindungselement, nach einem oder mehreren der vorstehenden Ansprüche, dadurch gekennzeichnet, daß das Innengewinde (8) ein Kordelgewinde ist.

6. Verbindungselement, nach einem oder mehreren der vorstehenden, Ansprüche, dadurch gekennzeichnet, daß der zylindrische Bereich (a) mit mindestens einer etwa dem 1 1/2-fachen des Gewindeaußendurchmesser (c) des Innengewindes (8) entsprechenden Länge ausgebildet ist.

7. Verbindungselement, nach einem oder mehreren der vorstehenden Ansprüche, dadurch gekennzeichnet, daß der konische Bereich (b) mit einer etwa einem Drittel des Gewindeaußendurchmessers entsprechenden Länge ausgebildet ist.

## Claims

1. Connecting element, in particular coupling sleeve (1), for a screw connection of self-drilling injection anchors (2) or associated parts, with an internal thread (8) formed on a cylindrical surface (cylindrical region a), wherein the injection anchor (2) or the associated part comprises a corresponding external thread (9) formed on a cylindrical surface, characterised in that adjoining the cylindrical surface (region a) of the internal thread (8) is a conically tapering surface (b) on which the internal thread (8) continues.

2. Connecting element according to claim 1, characterised in that the thread depth and thread pitch are the same in the cylindrical region (a) and conical region (b).

3. Connecting element according to one or more of the preceding claims, characterised in that a cone angle (α) is greater than the critical angle for self-locking of the mating materials of the connection.

4. Connecting element according to one or more of the preceding claims, in the construction of a coupling sleeve, characterised in that the coupling sleeve (1) is constructed symmetrically with respect to an approximately central cross-section (Q).

5. Connecting element according to one or more of the preceding claims, characterised in that the internal thread (8) is a knurled thread.

6. Connecting element according to one or more of the preceding claims, characterised in that the cylindrical region (a) is constructed with a length approximately corresponding to at least 1½ times the outside diameter (c) of the internal thread (8).

7. Connecting element according to one or more of the preceding claims, characterised in that the conical region (b) is constructed with a length approximately corresponding to one-third of the outside diameter of the thread.

## Revendications

1. Elément de liaison, en particulier manchon d'accouplement (1) pour réaliser une liaison vissée de pièces d'ancrage à injection autoforeuse (2) ou de pièces conjuguées, muni d'un filetage intérieur (8) réalisé sur une surface de base cylindrique (zone cylindrique a), dans laquelle la pièce d'ancrage à injection (2) ou la pièce conjuguée comporte un filetage extérieur correspondant (9) réalisé sur une surface de base cylindrique, caractérisé en ce que se raccorde, au surface cylindrique (zone a) du filetage intérieur (8), une surface de base effilée conique (b) sur laquelle se poursuit le filetage intérieur (8).

2. Elément de liaison selon la revendication 1, caractérisé en ce que la profondeur et le pas du filetage sont identiques sur la zone cylindrique (a) et sur la zone conique (b).

3. Elément de liaison selon une ou plusieurs des revendications précédentes, caractérisé en ce que l'angle de cône (alpha) est supérieur à l'angle limite d'autoblocage du couple des matériaux de liaison.

4. Elément de liaison selon une ou plusieurs des revendications précédentes, pour la réalisation d'un manchon d'accouplement, caractérisé en ce que le manchon d'accouplement (1) est réalisé symétrique de part et d'autre d'une section transversale (Q) sensiblement médiane.

5. Elément de liaison selon une ou plusieurs des revendications précédentes, caractérisé en ce que le filetage intérieur est réalisé sous la forme d'un filetage cordon.

6. Elément de liaison selon une ou plusieurs des revendications précédentes, caractérisé en ce que la zone cylindrique (a) présente une longueur correspondant à au moins environ une fois et demie le diamètre extérieur de filet (c) du filetage intérieur (8).

7. Elément de liaison selon une ou plusieurs des revendications précédentes, caractérisé en ce que la zone conique (b) présente une longueur égale à environ un tiers du diamètre extérieur de filetage.
